# EUROPÄISCHE PATENTSCHRIFT

(11) **EP 1 063 909 B1**
(45) Veröffentlichungstag und Bekanntmachung des Hinweises auf die Patenterteilung: **15.05.2002**
(21) Anmeldenummer: 99908664.8
(22) Anmeldetag: 12.03.1999
(51) Int. Cl.: A47C 23/06

(54) **MEHRSCHICHT-LATTENROST, INSBESONDERE FÜR SITZ- UND LIEGEMÖBEL**
MULTILAYER SLATTED FRAME FOR SEATS AND BEDS
SOMMIER A LATTES MULTICOUCHES, DESTINE NOTAMMENT A DU MOBILIER POUR S'ASSEOIR ET S'ALLONGER

(30) Priorität: 16.03.1998 AT 15898 U
(43) Veröffentlichungstag der Anmeldung: 03.01.2001
(73) Patentinhaber: Das Bett Möbelhandels GMBH, 5280 Braunau am Inn (AT)
(72) Erfinder: FLADL, Heinz, A-5280 Braunau (AT); KIROV, Ignaz, A-4963 St. Peter (AT)
(74) Vertreter: Hübscher, Helmut, Dipl.-Ing.
(86) Internationale Anmeldenummer: AT9900064
(87) Internationale Veröffentlichungsnummer: WO9947027

(56) Entgegenhaltungen:
- EP-A- 0 118 652
- EP-A- 0 561 764
- AT-U- 934
- DE-A- 4 320 168
- DE-U- 9 115 322
- FR-A- 905 267

## Beschreibung

Die Erfindung bezieht sich auf einen Lattenrost, bestehend aus quer zur Bettlängsachse angeordneten geraden (a) und gebogenen (b) Lamellen, welche in Webschlaufen halt finden und durch elastische Stützkörper, welche von mittels Reißverschluß zu öffnenden Webhüllen ummantelt sind, auf Abstand zueinander gehalten werden. Im Becken- und Lendenwirbelsäulen Bereich sind gerade und gebogene Lamellen übereinander liegend angeordnet, welche an den Berührungspunkten durch übereinander liegende Webschlaufen auf Abstand zu einander gehalten werden.

Bereits bekannten, verwandten Systemen (EP0561764A1, AT393210B, EP0243383B1) ist gemein, daß spezielle gebogene Leisten nicht vorhanden sind. Eine Ausnahme stellt die Gebrauchsmusterschrift ( AT 000 934 U1) dar. Bei dieser Gebrauchsmusterschrift finden die gebogenen Leisten in Doppelwebschlaufen halt, und die Aufnähwebbänder werden über die gesamte Länge mit großem Aufwand aufgenäht um Doppelschlaufen zu erhalten, welche den gebogenen Leisten halt geben. Jedoch weisen alle Bänder die gleiche Breite auf, wodurch die gebogenen Leisten nur mit viel Mühe in die entsprechenden, schwer ersichtlichen Schlaufen eingefügt werden können. Um das Ausund Einwechseln der gebogenen Leisten zu erleichtern, sind diese in der Gebrauchsmusterschrift ( AT 000 934 U1) kürzer als die geraden Lamellen, jedoch verliert die Konstruktion dadurch an Kompaktheit. Außerdem weist der Lamellenrost aus der Gebrauchsmusterschrift (AT 000 934 U1) die Doppelwebschlaufenkonstruktion über die gesamte Länge auf, was einen unnötigen Aufwand darstellt, da die Unterstützung der gebogenen Leisten im Schulter und Beinbereich nicht notwendig ist.

Ein weiterer, technisch nicht notwendiger Aufwand dieser Gebrauchsmusterschrift ist, daß die unteren, geraden Lamellen an der Unterseite des mittleren Elastikkörpers in Laschen hindurch gesteckt werden, weil ein derart konstruierter Lamellenrost alle technischen Ansprüche erfüllt, wenn die unteren Schlaufen des mittleren Elastikkörpers weggelassen werden.

Der Mehrschicht Lattenrost ist vor allem durch die Konstruktion der übereinander liegenden Webschlaufen (c) im Becken- und Lendenwirbelsäulen Bereich (e) gekennzeichnet. Die oberen Schlaufen sind weiter und schmäler als die darunter liegenden, engeren aber breiteren Schlaufen. Dadurch können die Lamellen wesentlich müheloser ein- und ausgewechselt werden als bei artverwandten Systemen. Außerdem können in die übereinander liegenden Webschlaufen (c) mehrere Lamellen übereinander liegend eingefügt werden, wodurch eine sehr differenzierte Festigkeitseinstellung ermöglicht wird. ( Fig. 31, 32 )

Eine weitere Regulierung der Festigkeit wird durch den Einsatz der einfach- (b1) und doppelt gebogenen Lamellen (b2) ermöglicht, indem die inneren elastischen Stützkörper (d) von verschiedener Länge sind und somit feste Zonen mit vier elastischen Stützkörpem und doppelt gebogenen Lamellen (Fig. 10 ) direkt neben weichen Zonen mit drei elastischen Stützkörpern und einfach gebogenen Lamellen (Fig. 9 ) positioniert werden.( Fig. 31, 32)

Ein weiterer Vorteil der speziellen Konstruktion der übereinander liegenden Webschlaufen (c) besteht darin, daß ein zu leichtes Verschieben der Elastikkörper im stark belasteten Beckenbereich (e) dadurch vermieden wird, indem die dünnen, gebogenen Lamellen (b) von den engen aber breiten Schlaufen gehalten werden. (Fig. 29, 30) Folglich kann bei den inneren elastischen Stützkörpern (d) auf die Webschlaufen an deren Unterseite verzichtet werden ( Fig. 9, 10 ), ohne ein zu leichtes Verschieben der inneren Elastikkörper zu provozieren. Für den weniger belasteten Schulterbereich ergibt sich dadurch der Vorteil, daß die Schultereinstellung im Vergleich zu anderen Systemen völlig mühelos zu regulieren ist. ( Fig. 4)

Vereinfachte Variationen der Basisausführungen ( Fig. 9, 10) sind Fig. 11, 12, 13, 14, 15 und 16. Bei Fig. 11 und 12 werden die inneren elastischen Stützkörper (d) weggelassen, indem die gebogenen Lamellen (b) durch übereinander liegende Webschlaufen (c) auf Abstand zu den geraden Lamellen (a) gehalten werden. Bei Fig. 13 und 14 werden die inneren elastischen Stützkörper (d) und die unteren geraden Lamellen (a1) weggelassen, indem die gebogenen Lamellen (b) durch übereinander liegende Webschlaufen (c) auf Abstand zu den geraden Lamellen der Oberseite (a2) gehalten werden. Bei Fig. 11, 12, 13, und 14 wird die fehlende Unterstützung der elastischen Stützkörper (d) bzw. der unteren geraden Lamellen (a1) durch Verwendung von dickeren Lamellen kompensiert.

Bei Fig. 15 und 16 wird auf die unteren geraden Lamellen (a1) verzichtet, indem die inneren elastischen Stützkörper (d) auf in Längsrichtung verlaufenden Holmen aufliegen.

Variationen, bei denen durch Verwendung von niedrigeren inneren elastischen Stützkörpem (dl, d2, d3) ein etwas weicherer Liegekomfort gegeben ist, sind Fig. 17, 18, 19, 20, 21, 22, 23 und 24.

Bei Fig. 17 und 18 finden die elastischen Stützkörper (d1) mittels der übereinander liegenden Webschlaufen ( c) an den oberen Lamellen (a2, b) halt und werden bei Belastung gegen die unteren geraden Lamellen (a1) gedrückt. (Fig. 17, 18)

Bei Fig. 19 und 20 finden die elastischen Stützkörper (d2) mittels Webschlaufen (h) an den unteren geraden Lamellen (a1) halt und werden bei Belastung gegen die oberen geraden Lamellen (a2) gedrückt. (Fig. 19, 20)

Bei Fig. 21 und 22 finden die elastischen Stützkörper (d1) an den oberen Lamellen (a2, b) durch übereinander liegende Webschlaufen (c) halt und werden bei Belastung auf darunter befindliche, in Längsrichtung verlaufende Holme gedrückt (g). (Fig. 21, 22)

Bei Fig. 23 und 24 liegen die inneren elastischen Stützkörper (d3) auf in Längsrichtung verlaufenden Holmen (g) auf und werden bei Belastung gegen die oberen Lamellen (a2, b) gedrückt. ( Fig. 23, 24 )

Fig. 35 zeigt eine der mittels Reißverschluß (o) zu öffnenden Webhüllen (j), welche mit elastischen Stützkörpern (f) (Latex, Schaumstoff, Naturfaserstoffe) gefüllt werden. (Fig. 35)

Fig. 36 zeigt eine Variante bei der sich innerhalb der mittels Reißverschluß (o) zu öffnenden Webhüllen (j) eine Luft, Gel und Wasserdichte Hülle (k) befindet, welche mit Wasser (l), Gel (m) oder Luft (n) gefüllt ist. ( Fig. 36 )

Entsprechend den Ausführungsvariationen kann der Mehrschicht Lattenrost in verschiedenen Anwendungsgebieten eingesetzt werden: Sitz und Liegemöbel, Basis für Campingauflagen, Unterlage für Massagetische, Mehrzweckmöbel wie Bade und Saunaliegen.

## Patentansprüche

1. Mehrschicht - Lattenrost, insbesonders für Sitz und Liegemöbel, bestehend aus quer zur Bettlängsachse angeordneten geraden und gebogenen Lamellen (a, b), welche in Webschlaufen (h) halt finden und durch elastische Stützkörper (d, f), welche von mittels Reißverschluß (o) zu öffnenden Webhüllen (j) ummantelt sind, auf Abstand zueinander gehalten werden, **dadurch gekennzeichnet, daß** im Becken- und Lendenwirbelsäulen Bereich (e) gerade (a) und gebogene Lamellen (b1, b2) von verschiedener Form übereinander liegend angeordnet sind und an den Berührungspunkten durch übereinander liegende Webschlaufen von verschiedener Breite und Länge (c) auf Abstand zu einander gehalten werden.

2. Mehrschicht - Lattenrost nach Anspruch 1, **dadurch gekennzeichnet, daß** die Stoffhüllen, welche die inneren elastischen Stützkörper (d) ummanteln, an der Unterseite (i) keine Webschlaufen aufweisen.

3. Mehrschicht - Lattenrost nach Anspruch 1 und 2, **dadurch gekennzeichnet, daß** in die übereinander liegenden Webschlaufen von verschiedener Breite und Länge (c) mehrere gebogene Lamellen von verschiedener Form (b1, b2) eingefügt werden.

4. Mehrschicht - Lattenrost nach Anspruch 1, 2 und 3, **dadurch gekennzeichnet, daß** die inneren elastischen Stützkörper (d) von verschiedener Länge sind und somit Zonen mit doppelt gebogenen Lamellen (b2) direkt neben Zonen mit einfach gebogenen Lamellen (b1) positioniert sind.

5. Mehrschicht - Lattenrost nach Anspruch 1 und 3, **dadurch gekennzeichnet, daß** keine inneren elastischen Stützkörper (d) vorhanden sind und die gebogenen Lamellen (b) durch übereinander liegende Webschlaufen (c) auf Abstand zu den geraden Lamellen (a) gehalten werden.

6. Mehrschicht - Lattenrost nach Anspruch 1, 3 and 5, **dadurch gekennzeichnet, daß** keine inneren elastischen Stützkörper (d) und keine geraden Lamellen (a1) an der Unterseite vorhanden sind und die gebogenen Lamellen (b) durch übereinander liegende Webschlaufen (c) auf Abstand zu den geraden Lamellen der Oberseite (a2) gehalten werden.

7. Mehrschicht - Lattenrost nach Anspruch 1, 2, 3 und 4, **dadurch gekennzeichnet, daß** die inneren elastischen Stützkörper (d) an der Unterseite auf in Längsrichtung verlaufenden Holmen (g) aufliegen.

8. Mehrschicht - Lattenrost nach Anspruch 1, 2, 3 und 4, **dadurch gekennzeichnet, daß** die inneren elastischen Stützkörper (d1) niedriger als die äußeren elastischen Stützkörper (f) sind, mittels übereinander liegenden Webschlaufen (c) an den oberen Lamellen (a2, b) halt finden und bei Belastung gegen die unteren geraden Lamellen (a1) gedrückt werden.

9. Mehrschicht - Lattenrost nach Anspruch 1, 2, 3 und 4, **dadurch gekennzeichnet, daß** die inneren elastischen Stützkörper (d2) niedriger als die äußeren elastischen Stützkörper (f) sind, mittels Webschlaufen (h) an den unteren geraden Lamellen (a1) halt finden und bei Belastung gegen die oberen Lamellen (a2, b) gedrückt werden.

10. Mehrschicht - Lattenrost nach Anspruch 1, 2, 3 und 4, **dadurch gekennzeichnet, daß** die inneren elastischen Stützkörper (d1) niedriger als die äußeren elastischen Stützkörper (f) sind, an den oberen Lamellen (a2, b) durch übereinander liegende Webschlaufen (c) halt finden und bei Belastung auf darunter befindliche, in Längsrichtung verlaufende Holme (g) gedrückt werden.

11. Mehrschicht - Lattenrost nach Anspruch 1, 2, 3 und 4, **dadurch gekennzeichnet, daß** die inneren elastischen Stützkörper (d3) niedriger als die äußeren elastischen Stützkörper (f) sind, auf in Längsrichtung verlaufenden Holmen (g) aufliegen und bei Belastung gegen die oberen Lamellen (a2, b) gedrückt werden.

12. Mehrschicht - Lattenrost nach Anspruch 1, 2, 3, 4, 5, 6, 7, 8, 9, 10 und 11, **dadurch gekennzeichnet, daß** sich innerhalb der mittels Reißverschluß (o) zu öffnenden Webhüllen (j) eine Luft, Gel und Wasserdichte Hülle (k) befindet, welche mit Wasser (l), Gel (m) oder Luft (n) gefüllt ist.

## Claims

1. A multi-layer slatted lattice, more particularly for chairs and couches or the like, consisting of straight and curved slats (a, b) which are disposed transversely of the longitudinal axis of the bed and which are held in webbing loops (h) and are spaced apart by elastic support members (d, f), which are enclosed by webbing covers (j) which can be opened by a sliding clasp fastener (o), **characterised in that** straight (a) and curved slats (b1, b2) of different shapes are disposed one above the other in the pelvic and lumber region of the spine (e) and are kept spaced apart from one another at the points of contact by superposed webbing loops of different widths and lengths (c).

2. A multi-layer slatted lattice according to claim 1, **characterised in that** the cloth covers which enclose the inner elastic support members (d) do not have webbing loops on the underside (i).

3. A multi-layer slatted lattice according to claims 1 and 2, **characterised in that** a plurality of curved slats of different shapes (b1, b2) are inserted into the superposed webbing loops of different widths and lengths (c).

4. A multi-layer slatted lattice according to claims 1, 2 and 3, **characterised in that** the inner elastic support members (d) are of different lengths and thus zones with doubly curved slats (b2) are positioned directly next to zones with singly curved slats (b1).

5. A multi-layer slatted lattice according to claims 1 and 3, **characterised in that** no inner elastic support members (d) are provided and the curved slats (b) are kept spaced from the straight slats (a) by superposed webbing loops (c).

6. A multi-layer slatted lattice according to claims 1 and 5, **characterised in that** no inner elastic support members (d) and no straight slats (a1) are provided at the underside and the curved slats (b) are kept spaced from the straight slats of the top (a2) by superposed webbing loops (c).

7. A multi-layer slatted lattice according to claims 1, 2, 3 and 4, **characterised in that** the inner elastic support members (d) rest at the underside on spars (g) extending in the longitudinal direction.

8. A multi-layer slatted lattice according to claims 1, 2, 3 and 4, **characterised in that** the inner elastic support members (d1) are lower than the outer elastic support members (f), are held on the upper slats (a2, b) by means of superposed webbing loops (c), and when subjected to load are pressed against the bottom straight slats (al).

9. A multi-layer slatted lattice according to claims 1, 2, 3 and 4, **characterised in that** the inner elastic support members (d2) are lower than the outer elastic support members (f), are held on the lower straight slats (a1) by means of webbing loops (h), and when subjected to load are pressed against the upper slats (a2, b).

10. A multi-layer slatted lattice according to claims 1, 2, 3 and 4, **characterised in that** the inner elastic support members (d1) are lower than the outer elastic support members (f), are held on the upper slats (a2, b) by means of superposed webbing loops (c), and when subjected to load are pressed onto spars (g) situated there beneath and extending in the longitudinal direction.

11. A multi-layer slatted lattice according to claims 1, 2, 3 and 4, **characterised in that** the inner elastic support members (d3) are lower than the outer elastic support members (f), rest on spars (g) extending in the longitudinal direction and when subjected to load are pressed against the upper slats (a2, b).

12. A multi-layer slatted lattice according to claims 1, 2, 3, 4, 5, 6, 7, 8, 9, 10 and 11, **characterised in that** an air-tight, gel-tight and water-tight envelope (k) which is filled with water (l), gel (m) or air (n) is provided inside the webbing covers (j) openable by means of a sliding clasp fastener (o).

## Revendications

1. Sommier à lattes multicouches, en particulier pour du mobilier pour s'asseoir et s'allonger, constitué de lamelles (a, b) rectilignes et cintrées, disposées transversalement par rapport à l'axe longitudinal du lit, lamelles trouvant un maintien en des boucles tissées (h) et maintenues à distance les unes des autres par des corps d'appui élastiques (d, f) qui sont enveloppés par des gaines tissées (j) à ouvrir à l'aide d'une fermeture à glissière,
**caractérisé en ce que**, dans la zone (e) du bassin et de colonne vertébrale lombaire, sont disposées, les unes sur les autres, des lamelles (b1, b2) rectilignes (a) et incurvées, de différente forme et, sur les points de contact, elles sont maintenues à distance les unes des autres par des boucles tissées placées l'une sur l'autre, de différente largeur et longueur (c).

2. Sommier à lattes multicouches selon la revendication 1, **caractérisé en ce que** les gaines de tissu qui enveloppent les corps d'appui (d) élastiques intérieurs ne présentent aucune boucle tissée sur la face inférieure (i).

3. Sommier à lattes multicouches selon les revendications 1 et 2, **caractérisé en ce qu'**une pluralité de lamelles cintrées, de différente forme (b1, b2), sont insérées dans les boucles tissées situées l'une sur l'autre, de différente largeur et longueur (c).

4. Sommier à lattes multicouches selon les revendications 1, 2 et 3, **caractérisé en ce que** les corps d'appui (d) élastiques intérieurs sont de différente longueur et, ainsi, des zones, ayant des lamelles (b2) à cintrage double, sont positionnées directement à côté de zones ayant des lamelles (b1) à cintrage simple.

5. Sommier à lattes multicouches selon les revendications 1 et 3, **caractérisé en ce qu'**aucun corps d'appui (d) élastique intérieur n'est prévu et les lamelles (b) cintrées sont maintenues à distance des lamelles (a) rectilignes par des boucles tissées (c) situées les unes au dessus des autres.

6. Sommier à lattes multicouches selon les revendications 1 et 5, **caractérisé en ce qu'**aucun corps d'appui (d) élastique intérieur et aucune lamelle (a1) rectiligne ne sont prévus sur la face inférieure, et les lamelles cintrées (b) sont maintenues à distance des lamelles rectilignes de la face supérieure (a2) par des boucles tissées (c) situées les unes au dessus des autres.

7. Sommier à lattes multicouches selon les revendications 1, 2, 3 et 4, **caractérisé en ce que** les corps d'appui (d) intérieurs reposent, sur la face intérieure, sur des montants (g) s'étendant en direction longitudinale.

8. Sommier à lattes multicouches selon les revendications 1, 2, 3 et 4, **caractérisé en ce que** les corps d'appui (d1) élastiques intérieurs sont plus bas que les corps d'appui (f) élastiques extérieurs, sont maintenus sur les lamelles (a2, b) supérieures à l'aide de boucles tissées (c) situées les unes au-dessus des autres et sont pressés, en cas de sollicitation, contre les lamelles (a1) rectilignes inférieures.

9. Sommier à lattes multicouches selon les revendications 1, 2, 3 et 4, **caractérisé en ce que** les corps d'appui (d2) élastiques intérieurs sont plus bas que les corps d'appui (f) élastiques extérieurs, sont maintenus sur les lamelles (a1) rectilignes inférieures à l'aide de boucles tissées (h) et, en cas de sollicitation, sont pressés contre les lamelles supérieures (a2, b).

10. Sommier à lattes multicouches selon les revendications 1, 2, 3 et 4, **caractérisé en ce que** les corps d'appui (d1) élastiques intérieurs sont plus bas que les corps d'appui (f) élastiques extérieurs, sont maintenus sur les lamelles supérieures (a2, b) par des boucles tissées (c) situées les unes au dessus des autres et, en cas de sollicitation, sont pressés sur des montants (g) sous-jacents, s'étendant dans la direction longitudinale.

11. Sommier à lattes multicouches selon les revendications 1, 2, 3 et 4, **caractérisé en ce que** les corps d'appui (d3) élastiques intérieurs sont plus bas que les corps d'appui (f) élastiques extérieurs, reposent sur des montants (g) s'étendant en direction longitudinale et, en cas de sollicitation, sont pressés contre les lamelles supérieures (a2, b).

12. Sommier à lattes multicouches selon les revendications 1, 2, 3, 4, 5, 6, 7, 8, 9, 10 et 11, **caractérisé en ce qu'**à l'intérieur des gaines tissées (j), à ouvrir à l'aide d'une fermeture à glissière (o), se trouve une enveloppe (k) étanche à l'air, au gel et à l'eau, remplie d'eau (l), de gel (m) ou d'air (n).
